# EUROPÄISCHE PATENTSCHRIFT

(11) **EP 0 408 569 B1**
(45) Veröffentlichungstag und Bekanntmachung des Hinweises auf die Patenterteilung: **27.05.1992**
(21) Anmeldenummer: 89902254.5
(22) Anmeldetag: 10.02.1989
(51) Int. Cl.: F04D 29/20

(54) **WELLE**
SHAFT
ARBRE

(30) Priorität: 25.02.1988 DE 3805899
(43) Veröffentlichungstag der Anmeldung: 23.01.1991
(73) Patentinhaber: KSB Aktiengesellschaft, 67227 Frankenthal (DE)
(72) Erfinder: SCHÄFER, Horst, D-2730 Rhade (DE); BEISS, Günter, D-2800 Bremen 44 (DE)
(86) Internationale Anmeldenummer: EP8900123
(87) Internationale Veröffentlichungsnummer: WO8908193

(56) Entgegenhaltungen:
- DD-A- 126 125
- DE-A- 1 942 397
- DE-U- 8 619 811
- FR-A- 2 463 300
- US-A- 3 861 825

## Beschreibung

Die Erfindung betriff die Welle einer Zentrifugalpumpe gemäß dem Oberbegriff des Anspruches 1.

Für die Befestigung der Laufräder von gegenläufigen Pumpen sind die unterschiedlichsten Lösungen bekannt. So zeigt die DE-B-10 44 621 eine Welle, die im Bereich des Antriebes ihre maximale Dicke aufweist und sich bis zu dem gegenüberliegenden Wellenende kontinuierlich verjüngt. Im Bereich des Antriebes ist ein Bund vorgesehen, gegen den der Innenring eines Rollenlagers anliegt. Mit Hilfe von Abstandsringen sowie Wellenschutzhülsen und einer Kegelfläche wird das Laufrad auf der Welle positioniert und eine am Außenende der Welle angebrachte Spanneinrichtung bewirkt den Zusammenhalt der auf der Welle angeordneten Einzelteile. Dies erfordert bei der Herstellung einen hohen Aufwand, da die spanabhebende Bearbeitung der Welle eine Vielzahl von Passungen vorsieht. Die Montage erfordert desweiteren ein genaues Justieren der Einzelteile.

Eine andere Lösung zeigt die in der DE-B-22 04 892 gezeigte Kreirelpumpe. Die Welle ist hierbei zweiteilig ausgebildet, wobei die Kupplung der beiden Wellenteile mittels einer Stirnverzahnung erfolgt. Hierbei ist der eine Wellenteil mit einem Spannbolzen versehen, über den der andere Wellenteil geschoben und durch eine Schraubverbindung die beiden Wellenteile miteinander verspannt werden. Die Laufräder sind auf Absätze der Welle aufgeschoben und werden durch Sicherungsringe in ihrer Position gehalten. Auf die Wellenenden aufgeschobene Hälsen dienen zur Aufnahme der Lager sowie der Stopfbuchsdichtungen. Mittels auf bzw. in die Wellenenden geschnittenen Gewinden sowie entsprechend angebrachten Schraubelementen werden die Lager in ihrer Position gehalten. Dor Spannmechanismus für die Wellenverbindung befindet sich außerhalb der Lager, am äußeren Wellenende.

Und bei der DE-A-23 45 742 wird das auf der Welle angeordnete Laufrad durch eine auf die Welle aufgeschraubte Wellenschutzhülse fixiert. Dies erfordert eine aufwendige Wellenbearbeitung sowie spezielle Werkzeuge zur Demontage des sogenannten Läufers, also der Pumpenwelle mit darauf montierten Laufrädern.

Die DD-A-126 125 zeigt eine dem Oberbegriff entsprechende Welle. Zur genauen Justierung der Teile sind jeweils an den Wellenenden separate Spanneinrichtungen vorgesehen. Unter Wärmeeinflüssen bzw. bei Überlastungen können bleibende Verformungen innerhalb der Welle auftreten, welche zum Bruch der Welle oder zum Lösen der Verbindung führen können.

Der Erfindung liegt die Aufgabe zugrunde, für eine Strömungsmaschine einen Läufer zu entwickeln, dessen Teile einfach hergestellt und in wenig aufwendiger Weise montiert und demontiert werden können. Die Lösung dieser Aufgabe erfolgt gemäß dem kennzeichnenden Teil des Hauptanspruches.

Infolge der einen gleichen oder kleineren Durchmesser aufweisenden Wellenenden brauchen bei Bedarf nur diese spanabhebend bearbeitet werden, wodurch der eigentliche Bearbeitungsvorgang auf ein Minimum abgesenkt werden kann. Desweiteren ist somit eine Montage von beiden Seiten der Welle möglich. Die Federelemente, welche zwischen den auf der Welle montierten Teilen und der Spanneinrichtung angeordnet sind, bewirken unter allen Betriebszuständen eine zuverlässige Anlage der einzelnen Teile. Die einwirkenden Vorspannkräfte sichern auch gegen Verdrehung.Die Federelemente können als Tellerfedern, Ringfedern oder dergleichen ausgebildet sein. Dies ermöglicht eine raumsparende Gestaltung bei gleichzeitiger hoher Sicherheit gegen unbeabsichtigtes Lösen.

Die Welle weist im Bereich der darauf montierten Wellenschutzhülsen, Distanzhülsen sowie Laufräder einen konstanten Durchmesser auf. Im Bereich der die Wellenlager aufnehmenden Wellenenden bestehen gleiche oder kleinere Wellendurchmesser. Dies ermöglicht die Verwendung gezogenen Rundmaterials zur Wellenherstellung. Aufwendige Justier- und Paßarbeiten sowie die damit verbundenen Kontrollen können entfallen.

Eine Ausgestaltung der Erfindung sieht vor, daß zwischen einer am Laufrad anliegenden Hülse und dem Laufrad angeordnete Dichtringe die Welle gegenüber dem Fördermedium abdichten. Somit wird in zuverlässiger Weise der Zutritt vom Fördermedium zwischen Laufrad und Welle bzw. zwischen Wellenschutshülse und Welle oder Distanzhülse und Welle verhindert. Dies schließt eine mögliche Passungskorrosion in zuverlässiger Weise aus, welches wiederum einen geringen Herstellungsaufwand und Demontageaufwand bedingt. Ausführungsbeispiele der Erfindung sind in den Zeichnungen dargestellt und werden im folgenden näher beschrieben. Es zeigen die
Fig. 1 eine längsgeteile doppelflutige Strömungsmachine mit wälzgelagerter Pumpenwelle und die
Fig. 2 einen Läufer einer derartigen Maschine, dessen Welle in einem Wälzlager und einem mediumgeschmierten Gleitlager gelagert ist.

In der Fig. 1 ist eine Strömungsmaschine (1), hier eine einstufig doppelflutig ausgebildete Kreiselpumpe gezeigt. Am verjüngt ausgebildeten krafteinleitenden Wellenende (2) ist ein Wälzlager (3) mittels Sicherungsringen (4) festgelegt. Am Innenring des Wälzlagers (3) stützen sich Distanzhülsen (5), Wellenschutzhülsen (6) und Laufrad (7) ab. Ein am abtriebsseitigen Wellenende (8) auf einem hier ebenfalls kleineren Durchmesser montiertes Wälzlager (9) wird durch eine als Mutter ausgebildete Spanneinrichtung (10) gegen die Distanzhülse (5) und letztendlich gegen das festgelegte Lager (3) gepreßt. Zwischen der Spanneinrichvung (10) und dem Lager (9) ist eine Tellerfeder (11) angeordnet, mit deren Hilfe eine zuverlässige Anpressung und Positionierung der auf der Welle befindlichen Teile sichergestellt wird. Die am Pumpengehäuse angeflanschte Lagergehäusekonstruktion ermöglicht es, daß bei einem eventuellen Lagerschaden das jeweilige Lager in einfahster Weise an seinem Wellenende abgebaut wird. Mit den Wellenschutzhülsen (6) zusammenwirkende Dichtringe (12) verhindern, daß Fördermedium zwischen die Welle und die darauf montierten Teile gelangen kann.

Die Fig. 2 zeigt in vergrößerter Darstellung und ohne ein umgebendes Gehäuse den sogenannten Läufer, eine fertig montierte Welle mit Laufrad, Dichtungen und Lager. Am antriebsseitigen Wellenende (2) ist wieder ein festgelegtes Wälzlager (3) mittels Sicherungsring (4) auf dem im Durchmesser Kleineren Wellenzapfen angebracht. Es bildet bei dieser Ausführung und im Gegensatz zur Fig. 1 das Festlager. Am freien Wellenende befindet sich eine Wellenschutzhülse, die gleichzeitig als Laufbuchse (13) ausgebildet ist und mit einem entsprechenden Gleitlager (14) zusammenwirkt. In vorteilhafter Weise bieten sich hier Keramiken als geeignete Lagerwerkstoffe an. Die auf der Welle (15) angeordneten Teile werden durch eine als Mutter ausgebildete Spanneinrichtung (10), sowie Tellerfedern (11) zusammengepreßt. Eine zweite Mutter (12) dient hier als Kontermutter, wenn keine selbstsichernden Muttern zum Einsatz kommen.

## Patentansprüche

1. Welle einer Strömungsmaschine mit ein oder mehreren darauf montierten und mittels Wellenschutzhülsen und/oder Distanzhülsen sowie Lagern positionierten Laufrädern, wobei die auf der Welle angeordneten Teile mittels einer am freien Wellenende angeordneten Spanneinrichtung gegen ein im Bereich des kräfteeinleitenden Wellenendes angeordnetes Lager gepreßt werden, wobei die Welle im Bereich der Wellenschutzhülsen, Distanzhülsen sowie Laufräder einen konstanten Durchmesser und im Bereich der die Wellenlager aufnehmenden Wellenenden sowie im Bereich des kräfteeinleitenden Wellenendes gleiche oder kleinere Wellendurchmesser aufweist, insbesondere für mehrflutige Strömungsmaschinen, **dadurch gekennzeichnet**, daß die Spanneinrichtung (10) unter Zwischenschaltung von ein oder mehreren Federelementen (11) auf der Welle drehfest angeordnete Teile (5,6,7) gegen ein im kräfteeinleitenden Wellenbereich (2) angeordnetes Lager (3) oder Anlageelement preßt, wobei am abtriebseitigen Wellenende (8) die Federelemente (11) zwischen Spanneinrichtung (10) und auf der Welle angeordneten Teilen angeordnet sind.

2. Welle nach Anspruch 1, dadurch gekennzeichnet, daß zwischen einer am Laufrad anliegenden Hülse (5, 6) und dem Laufrad (7) angeordnete Dichtringe (12) die Welle gegenüber dem Fördermedium abdichten.

## Claims

1. A shaft of a fluid flow machine with one or more impellers mounted thereon and positioned by means of shaft guard sleeves and/or distance sleeves and also bearings, the parts arranged on the shaft being thrust by means of a tightening device arranged on the free shaft end against a bearing arranged adjacent to the power input shaft end, the shaft having a constant diameter adjacent to the shaft guard sleeves, to the distance sleeves and to the impellers, whereas adjacent to the shaft ends mounting the bearings and adjacent to the power input end the shaft has the same or a smaller diameter, more particularly for multi-intake fluid flow machines, characterized in that the tightening device (10), acting via one or more spring elements (11) thrusts parts (5, 6 and 7), which are mounted on the shaft in such a manner as to prevent relative twist, against a bearing (3) or an abutment element arranged on the power input shaft part (2), the spring elements (11) being arranged on the output end (8) of the shaft between the tightening device (10) and parts arranged on the shaft.

2. A shaft as claimed in claim 1, characterized in that sealing rings (12) arranged between a sleeve (5 and 6) abutting the impeller and the shaft (7) seal off the shaft from the fluid which is pumped.

## Revendications

1. Arbre d'une turbo machine avec une ou plusieurs roues montées sur celui-ci et positionnées à l'aide de douilles de protection et/ou de douilles d'écartement ainsi qu'à l'aide de paliers, arbre dans lequel les pièces ordonnées sur l'arbre sont pressées contre un palier situé dans la zone de l'extrêmité de l'arbre qui introduit les forces grâce à un dispositif de serrage placé à l'extrêmité libre de l'arbre, lequel présente, dans la zone des douilles de protection de l'arbre, des douilles d'écartement ainsi que de celle des roues, un diamètre constant et, dans la zone des extrêmités de l'arbre qui supportent les paliers de l'arbre, ainsi que dans la zone de l'extrêmité de l'arbre qui introduit les forces, des diamètres d'arbre semblables ou plus petits, en particulier pour turbo machines à plusieurs flux, caractérisé en ce que le Dispositif de serrage (10) presse des pièces (5, 6, 7) bloquées en rotation sur l'arbre contre un palier (3) placé dans la zone (2) de l'arbre d'introduction des forces ou contre un élément du dispositif, les éléments (11) de ressort sur l'extrêmité de sortie de l'arbre (8) sont placés entre le dispositif de serrage (10) et des pièces placées sur l'arbre.

2. Arbre selon la revendication 1 caractérisé en ce que des bagues d'étanchéité (12) placées entre une douille (5, 6) collant à la roue et la roue (7) rendent l'arbre étanche au fluide.
